# EUROPÄISCHE PATENTSCHRIFT

(11) **EP 0 110 908 B1**
(45) Veröffentlichungstag und Bekanntmachung des Hinweises auf die Patenterteilung: **12.11.1986**
(21) Anmeldenummer: 83901595.5
(22) Anmeldetag: 24.05.1983
(51) Int. Cl.: B41F 7/22, B41F 27/12

(54) **GUMMITUCHSPANNVORRICHTUNG**
DEVICE FOR TENSIONING A RUBBER BLANKET
DISPOSITIF DE MISE SOUS TENSION D'UN BLANCHET EN CAOUTCHOUC

(30) Priorität: 26.05.1982 DE 3219741
(43) Veröffentlichungstag der Anmeldung: 20.06.1984
(73) Patentinhaber: SIMETH, Claus, D-6050 Offenbach/Main (DE)
(72) Erfinder: HERZAN, Georg, D-6393 Wehrheim 3 (DE); SIMETH, Claus, D-6050 Offenbach/Main (DE)
(74) Vertreter: Marek, Joachim (DE)
(86) Internationale Anmeldenummer: EP8300130
(87) Internationale Veröffentlichungsnummer: WO8304218

## Beschreibung

Die Erfindung betrifft eine Vorrichtung nach dem Oberbegriff des Patentanspruchs 1.

Vorrichtungen dieser Art werden verwendet, um Drucktücher schnell und einfach auf einem Zylinder einer Druckmaschine zu spannen, insbesondere aber Gummitücher auf dem Gummizylinder von Offsetdruckmaschinen. Es kommt dabei besonders auf die Bedienungsvereinfachung und Zeitersparnis an, indem ein Drucktuchwechsel ohne Entfernung der Abdeckung des Zylinderkanals vorgenommen werden kann und die Drucktuchspannung bzw. -freigabe in die Spann- bzw. Lösebewegung der Spannwelle integriert wird.

Eine Vorrichtung dieser Art ist bekannt und in der DE-C 2 707 643 beschrieben. Die Armierung des Drucktuches wird hier in Richtung eines Kreisabschnitts in Spannspindeln eingelegt und von Verriegelungselementen gehalten. Die Verriegelungselemente sind als zweiarmige Hebel ausgebildet, erstrecken sich über die ganze Länge der Spannspindeln und werden durch Federn an einem Arm des Hebels in einer die Drucktucharmierung verriegelnden Position gehalten. Beim Drehen der Spannspindelh zum Entspannen der Drucktuches werden die Verriegelungselemente durch Anlage des zweiten Arms an festen Anschlägen gekippt und die Drucktucharmierung wird zwangsläufig entriegelt. Umgekehrt wird die Drucktucharmierung verriegelt, wenn die Spannspindeln zum Spannen des Drucktuches verdreht werden, indem die Verriegelungselemente von den Federn herunter gezogen werden, da sie von den festen Anschlägen weggedreht werden.

Nachteilig ist an dieser Vorrichtung, daß keine Sicherheit besteht, ob das Drucktuch beim Spannen auch richtig verriegelt ist. Die Drucktucharmierung wird auch dann ohne Anzeichen einer Fehlbedienung geklemmt, wenn sie noch nicht richtig verriegelt ist. Es besteht dann die Gefahr, daß sie sich im Betrieb aus der Klemmung löst und Schäden in der Maschine verursacht. Weiterhin liegt die Klemmung der Drucktucharmierung in so flachem Winkel zum Mantel der Spannspindel, daß die Zugkraft aus der Drucktuchspannung zu einem großen Teil über die Drucktucharmierung abgefangen werden muß, was zu Schäden am Drucktuch führen kann. Schließlich hat sich die Verriegelung der Drucktucharmierung sogar durch das Zusammenwirken der Fliehkraft auf die Verriegelungselemente und eines Drehmoments der Drucktucharmierung aus der Zugkraft der Drucktuchspannung teilweise im Betrieb geöffnet.

In der US-A 2 578 406 wird eine Vorrichtung gezeigt, die ähnlich einfach zu bedieners ist und Sicherheitsmängel der vorher beschriebenen Vorrichtung nicht aufweist. Die beschriebene Gummituchklemmung für Gummizylinder in Druckmaschinen weist einerseits eine feststehende Klemmvorrichtung zur Halterung des einen Gummituchendes auf. Das andere Gummituchende wird in einer drehbaren Spannwelle geklemmt. Dazu ist in einem Ausschnitt der Spannwelle ein Klemmelement schwenkbar gehaltert. Es weist an der Innenseite Zähne auf, die entsprechend versetzt an der Spannwelle auch vorhanden sind. Die Außenseite des Klemmelementes ist kurvenförmig ausgebildet. Zum Klemmen des Gummituches wird die Spannwelle gedreht, so daß das Klemmelement sich zur Zylinderoberfläche hin bewegt. Dabei wird das Klemmelement aus der Spannwelle herausgeschwenkt. Nach dem Einschieben des Gummituchendes wird die Spannwelle in Gegenrichtung gedreht. Dabei stützt sich das Klemmelement mit seiner kurvenförmigen Rückseite an der Lagerbohrung der Spannwelle ab und wird gegen die Spannwelle gedrückt. Damit ist das Gummituch zwischen den Zähnen an Klemmelement und Spannwelle geklemmt und kann durch weiteres Drehen der Spannwelle gespannt werden.

Nachteilig an dieser Vorrichtung ist, daß die Handhabung des Gummituchendes beim Einschieben erschwert wird. Man kann kaum überprüfen, ob die Kante richtig am Anschlag anliegt, da diese weich ist. Beim Klemmen ist weiterhin eine Lagesicherung des Gummituches nicht möglich, da das Gummituch ohne Armierung gespannt wird. Schließlich liegt, bedingt durch die Art der Klemmung das Gummituch auch hier wie bei der Vorrichtung nach der DE-C 2 707 643 in der Klemmstelle sehr flach zur Mantelfläche der Spannwelle. Dadurch geht die Kraft zum Spannen größtenteils direkt auf die Einspannstelle, wo das Gummituch sowieso schon stark beansprucht ist.

Es ist deshalb Aufgabe der Erfindung, die Verriegelung der Drucktucharmierung in der Spannwelle sicherzustellen, so daß keine Fehlbedienung vorkommen kann und auch keine Öffnung der Verriegelung im Betrieb möglich ist. Weiterhin soll die Zugkraft aus der Spannung des Drucktuches so abgeleitet werden, daß keine Schäden am Drucktuch im Bereich der Armierung entstehen können und auch ausgeschlossen ist, daß eine Zugbelastung aus der Drucktuchspannung allein über die Armierung aufgebracht wird.

Die Erfindung wird gemäß dem kennzeichnenden Teil des Patentanspruchs 1 gelöst. Durch diese Anordnung wird sichergestellt, daß das Drucktuch nur dann gespannt wird, wenn es zuvor auch richtig verriegelt wurde. Der Spannvorgang wird nämlich verhindert, wenn die Drucktucharmierung nur teilweise eingelegt ist. Da sich die Verriegelungselemente nun nicht schließen können, kann aber auch die Spannwelle nicht gedreht werden. Die Anordnung unterstützt die Bedienung weiterhin dadurch, daß geringe Fehllagen beim Einführen der Drucktuchenden durch die Verriegelungselemente ausgeglichen werden, indem sie die Drucktucharmierung noch in die Verriegelungsposition schieben können. Schließlich ist auch von Vorteil, daß durch die radiale Lage der Drucktucharmierung in der Spannwelle das Drucktuch frühzeitig umgelenkt und damit mehr Reibungsfläche zur Übertragung der Zugkräfte geschaffen wird. Damit wird die Krafteinleitung in die Drucktucharmierung vermindert.

Weiterhin ist die Anordnung der Federelemente zum Öffnen der Verriegelungselemente in der Entriegelungsstellung innerhalb einer Anschlagleiste vorteilhaft. Diese Anschlagleiste bildet so zusammen mit der einen Fläche der Ausnehmung in der Spannwelle einen Schlitz, der das Einführen der Drucktucharmierung erleichtert und eine Abstützung gegen Kippbewegung der Drucktucharmierung beim Spannen des Drucktuches bewirkt. Ein Öffnen der Verriegelung durch Fliehkraft oder Gummituchzug ist damit wegen des Formschlusses gänzlich unmöglich.

Eine spezielle Ausgestaltung dieser Vorrichtung wird im Folgenden beschrieben. Die Darstellungen enthalten im Einzelnen in
Figur 1 einen Schnitt durch die Vorrichtung bei geöffneten Verriegelungselementen, in
Figur 2 einen Schnitt durch die Vorrichtung mit verriegelten Drucktucharmierungen, in
Figur 3 einen Schnitt durch die Vorrichtung bei nachgespanntem Drucktuch und in
Figur 4 eine Ansicht der Spannweiten in Einbaulage, wobei die Kanalabdeckung und die Gegengewichte weggeschnitten sind.

Im Zylinderkanal eines Zylinders 1 einer Druckmaschine ist eine Spannwelle 2 am Druckanfang und eine weitere Spannwelle 3 am Druckende zum Spannen eines Drucktuches 4 auf dem Zylinder 1 drehbar gelagert. Dazu werden in die Spannweiten 2, jeweils stirnseitig Lagerzapfen 5 eingesetzt und im Zylinderkanal Stützelemente 6, 7 angeordnet. Die Spannweiten 2, 3 werden an den Lagerzapfen 5 im Zylinder 1 gehalten und von den Stützelementen 6, 7 an vier Punkten gegen Durchbiegung abgestützt. Zwischen den Spannwellen 2, 3 sind Spannböcke 8, 9 angeordnet, die symmetrisch an zwei Punkten der Spannweiten 2, 3 angeordnet sind. Die Stützelemente 6, 7 besitzen jeweils einen den Spannwellen 2, 3 entsprechenden Radius und stützen diese über mehr als ein Viertel ihres Umfangs ab. Die Spannweiten 2, 3 sind in den Stützflächen 10, 11 drehbar. Die Zwischenräume zwischen den Stützelementen 6, 7 bieten Bewegungsräume für die Schneckenradsegmente 12, 13 und Anschlagschrauben 14, 15, 16, 17. Die Schneckenradsegmente 12, 13 sind in Hinterdrehungen der Spannweiten 2, 3 eingesetzt und greifen in Schnecken 18, 19 ein, die von Spannschrauben 20, 21 aus über Kegelradgetriebe 22, 23 verdreht werden. Die Spannwellen 2, 3 sind auf diese Weise von je einer Spannschraube 20, 21 aus verstellbar. Die Spannweiten 2, 3 besitzen über ihre ganze Länge je eine Aussparung, die im Querschnitt dreieckig ist und deren eine Seite radial in der Spannwelle steht und schmaler ist als die rechtwinklig zu dieser angeordnete zweite Seite. Die schmalere Seite weist am Umfang der Spannwelle 2, 3 eine Nase 24, 25 auf, die zum Halten der Armierung 42 des Drucktuches 4 dient. Die breitere, parallel zu einem Durchmesser liegende Fläche der Ausnehmung weist jeweils eine Nut 26, 27 auf, in die das Verriegelungselemente 28, 29 mit dem Steg 30, 31 an seiner Unterseite eingesetzt wird. Die Rückseiten der Verriegelungselemente 28, 29 sind kreisbogenförmig ausgebildet. Sie liegen jeweils an Schließkurven 32, 33 an, die in die Spannböcke 8, 9 eingearbeitet sind. Die Rückseiten der Verriegelungselemente 28, 29 und die Schließkurven 32, 33 liegen im wesentlichen konzentrisch zu den Achsen der Spannweiten. Die Schließkurven weisen einen Öffnungsteil 34 und einen Schließteil 35 auf. Der Schließteil 35 hat einen der Rückseite der Verriegelungselemente 28, 29 entsprechenden Radius, während sich die Kurvenkrümmung im Öffnungsteil 34 kontinuierlich verringert, so daß die Fläche der Schließkurve 32, 33 nach außen vom Radius des Schließteils 35 abweicht. Die Verriegelungselemente 28, 29 liegen schließlich auf Federelementen 36 auf, die in Anschlagleisten 37, 38 gehalten werden. Die Anschlagleisten 37, 38 sind wiederum auf der breiteren Fläche der Ausnehmungen in den Spannwellen 2, 3 unter den Verriegelungselementen 28, 29 und parallel zu den Nuten 26, 27 angeordnet. Ihre zur schmalen Fläche der Ausnehmung hingewandte Seite ist als Leitfläche zum Einführen der Armierung 42 des Drucktuches 4 ausgebildet. Die Verriegelungselemente 28, 29 stützen sich also zwischen Schließkurve 32, 33, Nut 26, 27 und Federelementen 36 ab. Zur Halterung der Verriegelungselemente 28, 29 sind Scharniere 39 angeordnet, deren Drehpunkt in einer Drehachse der Stege 30, 31 und den Nuten 26, 27 liegt.

Zwischen den Spannböcken 8, 9 ist ein zusätzliches Gegengewicht 40 zum Unwuchtausgleich des Zylinders 1 angeordnet. Die Spannböcke 8, 9 können mit dem Gegengewicht 40 kombiniert werden. Auf dem Gegengewicht 40 ist eine Kanalabdeckung 41 befestigt. Die Kanalabdeckung 41 läßt seitlich in Umfangsrichtung Schlitze zum Einführen des Drucktuches 4 in die Spannweiten 2, 3 frei und weist Öffnungen zur Bedienung der Spannschrauben 20, 21 auf.

In Fig. 1 ist die Vorrichtung mit geöffneten Verriegelungselementen dargestellt. Das Drucktuch 4 wird zuerst mit seinem einen Ende in Richtung des Pfeils in die Spannwelle 2 am Druckanfang eingeführt. Die Armierung 42 wird bis gegen die Anschlagleiste 37 geschoben. Durch Verdrehen der Spannwelle 2 in Spannrichtung wird das Verriegelungselement 28 von der Schließkurve 32 nach links gekippt. Die Armierung 42 hakt daher einerseits an der Nase 24 der Spannwelle 2 ein, während sie auf der anderen Seite vom Verriegelungselement 28 gesichert wird. Beim weiteren Drehen der Spannwelle legt sich, wie in Fig. 2 sichtbar, das Drucktuch um die Kante der Ausnehmung der Spannwelle 2 und an deren Oberfläche an. Deshalb sind die Hinterdrehungen für die Schneckenradsegmente 12, 13 mit Füllsegmenten 43, 44 versehen. So ist die Aufiagefläche für das Drucktuch 4 glattflächig.

Der Klemmvorgang und das anschließende Spannen läuft auf der Druckende-Seite entsprechend ab. Die Unterlagebogen 45 werden in einem Schlitz im Stützelement 6 am Druckanfang verhakt. Die Kraft aus der Drucktuchspannung wird durch das Umlegen des Drucktuches 4 in einem rechten Winkel hauptsächlich über die Reibung an den Spannweiten 2, 3 gefangen. Außerdem kann sich der Winkel der Zugkraft des Drucktuches 4 an der Armierung 42 nicht verändern.

Beim Einlegen der Armierung 42 in die Spannwelle ist keine Fehlbedienung möglich, da das Verriegelungselement die Armierung 42 entweder vollständig einzieht oder bei Fehlanlage verklemmt und so die ganze Spannwelle blockiert. Das Verriegelungselement 28 kann nicht frühzeitig oder zu weit geöffnet werden, da Anschlagschrauben 14, 15 die Spannwellendrehung in der Öffnungsrichtung begrenzen und das Verriegelungselement 28 erst im letzten Teil der Drehung von den Federelementen 36 gegen die in diesem Bereich nach außen weggehende Schließkurve 32 gedrückt und so geöffnet werden. Ebenso ist die Spannung des Drucktuches 4 durch Anschlagschrauben 16, 17 begrenzt. Den Anschlagschrauben 15, 17 an den Spannwellen 2, 3 sind jeweils gegenüberliegende Anschlagschrauben 16, 14 im Zylinderkanal zugeordnet. In Fig. 3 ist die Konfiguration bei nachgespanntem Drucktuch gezeigt. Wenn am Druckanfang durch Produktionsstörungen eine Drucktuchbeschädigung entsteht, kann durch Entspannen des Drucktuches 4, Verschieben in Richtung Druckanfang und erneutes Spannen der beschädigte Teil des Drucktuches aus dem Druckbereich genommen werden.

## Patentansprüche

1. Vorrichtung zum Befestigen und Spannen eines Drucktuches auf einem Zylinder einer Druckmaschine aus im Zylinderkanal des Zylinders unter einer festen Abdeckung verdrehbar gelagerten Spannweiten, die Klemmelemente vorzugsweise in Form von sich über die Zylinderlänge erstreckenden Kippleisten zum Halten der Drucktuchenden an den Spannweiten tragen, welche an ihrer von der Spannwelle (2, 3) abgewandten Seite mit einer gewölbten Fläche versehen sind, die jeweils mit einer fest am Zylinder (1) angeordneten Schließkurve (32, 33) zusammenarbeitet, so daß die Klemmelemente beim Verdrehen der Spannwellen in Spannrichtung selbsttätig die Drucktuchenden an der Spannwelle sichern und beim Verdrehen in Löserichtung diese selbsttätig freigeben, dadurch gekennzeichnet, daß die Klemmelemente als Verriegelungselement (28, 29) ausgebildet sind, die auf Federelementen (36) abgestützt werden, daß die Spannwelle (43) mit Ausnehmungen zum Einlegen der Armierung (42) der Drucktuchenden versehen sind, daß die Ausnehmungen zur Aufnahme der Armierung (42) der Drucktuchenden radial ausgerichtet und vom äußeren Umfang entfernt in den Spannweiten (2, 3) angeordnet sind, daß jede Ausnehmung von einer Nase (24) am Umfang der Spannwelle (2, 3) begrenzt wird und daß die Verriegelungselemente (28, 29) im verriegelten Zustand jeweils einer Nase (24) gegenüberstehen, so daß die Armierung (42) sich an den Nasen (24) und einem Verriegelungselement (28 bzw. 29) abstützt.

2. Vorrichtung nach Anspruch 1, dadurch gekennzeichnet, daß die Verriegelungselemente (28, 29) an ihrer Unterseite mit einem Steg (30, 31) versehen sind, der sich in einer Nut (26, 27) der jeweiligen Spannwelle (2. 3) abstützt, und durch Scharniere (39), deren Drehachse koaxial zur Drehachse des Steges (30, 31) in den Nuten (26, 27) liegen, an den Spannweiten (2, 3) befestigt sind.

3. Vorrichtung nach Anspruch 1, dadurch gekennzeichnet, daß die Federelemente (36) in Anschlagleisten (37, 38) angeordnet sind und die Anschlagleisten (37, 38) parallel zu den Ausnehmungen in der Spannwelle (2, 3) angeordnet sind, so daß sie zusammen mit der radial ausgerichteten Fläche der Ausnehmung eine Führung zum Einsetzen der Armierung (42) des Drucktuches (4) in die Spannweiten (2, 3) bilden.

4. Vorrichtung nach Anspruch 1, dadurch gekennzeichnet, daß die Schließkurven (32, 33) in die zum Unwuchtausgleich dienenden Gegengewichte (40) des Zylinders (1) eingearbeitet sind.

5. Vorrichtung nach Anspruch 1, dadurch gekennzeichnet, daß Anschlagschrauben zur Begrenzung der Drehbewegung der Spannweiten (2, 3) vorgesehen sind, derart, daß an den Spannwellen (2, 3) und am Zylinder (1) korrespondierende Anschlagschrauben (14, 15) für die Stellung zum Einlegen der Armierung (42) des Druckruches (4) und weitere Anschlagschrauben (16, 17) für die maximale Spannung des Drucktuches (4) angeordnet sind, und daß als Anschlagschrauben Zylinderkopfschrauben verwendet werden.

## Claims

1. Device to fasten a blanket to a cylinder of a printing press and for tensioning it, consisting of rotatable blanket cylinder rolls within the gap of the cylinder, under a fixed covering, being provided with clamping elements, preferably shaped as tilting rails extending over the entire length of the cylinder to hold the ends of the blanket to the cylinder rolls, provided with a cambered surface facing away from the cylinder roll (2, 3) and cooperating with a closing cam (32, 33), fixed to the cylinder (1), so that the clamping elements automatically secure the ends for the blanket when the cylinder rolls are rotated in tensioning direction and release them automatically when they are rotated in the opposite direction, characterized by modelling the clamping elements as locking elements (28, 29) supported on spring elements (36), by provision of releases in the cylinder roll (43) to accept the armouring (42) on the ends for the blanket, by radial orientation of the recesses, facing away from the outer perimeter of the cylinder rolls (2, 3), by provision of a catch (24) limiting each recess at the periphery of the cylinder roll (2, 3) and by having the locking elements (28, 29) each face a catch (24) so that the armouring (42) supports itself on the catches (24) and on a locking element (28 respectively 29).

2. Device as per claim Number 1, characterized by locking elements (28, 29) which are provided with a web (30, 31) on their underside, supporting itself in a groove (26, 27) on the respective cylinder roll (2, 3) and which are fastened to the cylinder rolls (2, 3) by means of hinges (39) whose axis of rotation is coaxial to the axis of rotation of the web (30, 31) in the grooves (26, 27).

3. Device as per claim number 1, characterized by spring elements (36) provided in stop rails (37, 38) which are arranged parallel to the releases in cylinder roll (2, 3), so that they create together with the radially oriented surface of the recess, a guide for insertion of the armouring. (42) of the blanket (4) into the cylinder rolls (2, 3).

4. Device as per claim number 1, characterized by closing cams (32, 33) which are incorporated in the counterweights (40) which are provided to compensate for the balance error.

5. Device as per claim number 1, characterized by the provision of stop screws to limit the rotary movement of the cylinder rolls (2, 3) in such a way, that on the cylinder rolls (2, 3) and on the cylinder (1) corresponding stop screws (14, 15) are arranged for the position, in which the armouring (42) of the blanket (4) is inserted and that further stop screws (16, 17) are provided for the position of maximum tension of the blanket (4) and that cap screws are used as stop screws.

## Revendications

1. Dispositif pour fixer et tendre un doublier pour l'impression sur un cylindre d'une machine à imprimer, à partir d'arbres de tension, logés de façon à pouvoir tourner, sous un revêtement fixe, dans le canal cylindrique du cylindre, arbres de tension portant des éléments de serrage, de préférence sous la forme de lardons basculants s'étendant sur la longueur du cylindre, pour maintenir les extrémités du doublier pour l'impression sur les arbres de tension, éléments de serrage qui sont munis sur leur côté opposé à l'arbre de tension (2, 3) d'une surface bombée, qui agit de concert chaque fois avec une came de serrage (32, 33) montée à demeure sur le cylindre (1), de sorte que les éléments de serrage, quand les arbres de tension tournent dans le sens du serrage, immobilisent automatiquement les extrémités du doublier pour l'impression sur l'arbre de tension, et quand ils tournent dans le sens du desserrage, ils les libèrent automatiquement, caractérisé par le fait que les éléments de serrage sont construits comme des éléments de verrouillage (28, 29) qui sont soutenus par des éléments élastiques (36), que les arbres de tension (43) sont munis d'évidements pour mettre le renforcement (42) des extrémités du doublier pour l'impression, que les évidements pour mettre le renforcement (42) des extrémités du doublier pour l'impression sont dirigés radialement et sont placées dans les arbres de tension (2, 3) à un endroit éloigné du pourtour, que chaque évidement est limité par un taquet (24) sur le pourtour de l'arbre de tension (2, 3) et que les éléments de verrouillage (28, 29), en position verrouillée, se trouvent chaque fois en face d'un taquet (24), de sorte que le renforcement (42) s'appuie sur les taquets (24) et sur un élément de verrouillage (28 ou 29).

2. Dispositif suivant la revendication 1, caractérisé par le fait que les éléments de verrouillage (28, 29) sont munis sur leur face inférieure d'une barrette (30, 31) qui s'appuie dans une rainure (26, 27) de l'àrbre de tension (2,3) correspondant, et sont fixés aux arbres de tension (2, 3) par des charnières (39) dont les axes de rotation coaxiaux à l'axe de rotation de la barrette (30, 31) sont placés dans les rainures (26, 27).

3. Dispositif suivant la revendication 1, caractérisé par le fait que les éléments élastiques (36) sont placés dans des bandes (37, 38) et que les bandes (37, 38) sont placées parallèlement aux évidements dans l'arbre de tension (2, 3), de sorte qu'elles forment, avec la surface dirigée radialement de l'évidement, une glissière pour mettre le renforcement (42) du doublier pour l'impression (4) dans les arbres de tension (2, 3).

4. Dispositif suivant la revendication 1, caractérisé par le fait que les cames de serrage (32, 33) sont incorporées dans les contrepoids (40) du cylindre (1) servant à l'équilibrage du balourd.

5. Dispositif suivant la revendication 1, caractérisé par le fait que des vis de butée sont prévues pour limiter le mouvement de rotation des arbres de tension (2, 3) de telle façon que des vis de butée correspondantes (14, 15) sont placées sur les arbres de tension (2, 3) et sur le cylindre (1) pour la position pour mettre le renforcement (42) du doublier pour l'impression (4) et que d'autres vis de butée (16, 17) sont placées pour la tension maximale du doublier pour l'impression (4) et que ce sont des vis à tête cylindrique qui sont utilisées comme vis de butée.
